# EUROPÄISCHE PATENTSCHRIFT

(11) **EP 3 938 196 B1**
(45) Veröffentlichungstag und Bekanntmachung des Hinweises auf die Patenterteilung: **13.12.2023**
(21) Anmeldenummer: 19718349.4
(22) Anmeldetag: 16.04.2019
(51) Int. Cl.: B30B 1/06, B30B 15/00

(54) **STANZPRESSE**
PUNCHING PRESS
PRESSE À ESTAMPER

(43) Veröffentlichungstag der Anmeldung: 19.01.2022
(73) Patentinhaber: Bruderer AG, 9320 Frasnacht (CH)
(72) Erfinder: DE SANTIS, Ugo, 9325 Roggwil (CH); HAFNER, Josef Thomas, 9404 Rorschacherberg (CH)
(74) Vertreter: E. Blum & Co. AG
(86) Internationale Anmeldenummer: PCT/EP2019/059833
(87) Internationale Veröffentlichungsnummer: WO 2020/211931

(56) Entgegenhaltungen:
- EP-A1- 0 455 988
- CH-A5- 581 281
- DE-A1- 2 434 266
- GB-A- 1 390 420
- JP-A- S6 475 200
- US-A- 3 422 688

## Beschreibung

### Technisches Gebiet

Die vorliegende Erfindung betrifft eine Stanzpresse gemäss dem Oberbegriff von Patentanspruch 1.

### Stand der Technik

Für die industrielle Herstellung von Stanzteilen aus Blechbändern kommen heute schnell laufende Stanzautomaten mit Kurbel- bzw. Exzentertrieb zum Einsatz, bei denen ein oberes Werkzeugteil auf ein unteres Werkzeugteil zu bewegt wird und dabei Schnitte und Formungen am Blechband ausgeführt werden.

Um die Vibrationen der Stanzpresse im Betrieb möglichst gering zu halten und ein gutes Arbeitsergebnis zu ermöglichen, müssen die durch die Bewegungen des Stösselantriebs und des Stössels erzeugten Massenkräfte möglichst vollständig innerhalb der Pressenstruktur kompensiert werden. Hierzu weisen moderne Stanzpressen Ausgleichsgewichte auf, welche innerhalb der Gehäusestruktur der Presse gelagert sind und im Betrieb gegenläufig zum Pressenstössel und zu den Bauteilen des Stösselantriebs bewegt werden, so dass sie die von diesen erzeugten Massenkräfte zu einem grossen Teil innerhalb der Presse ausgleichen.

Aus CH 581 281 A5 ist eine Stanzpresse bekannt, bei welcher die Antriebsbewegung für die Ausgleichsgewichte für den vertikalen Massenausgleich an den Drucklaschen des Stösselantriebs abgegriffen wird, während die Antriebsbewegung für den horizontalen Massenausgleich am Pleuel direkt oberhalb der Exzenterwelle abgegriffen wird.

Aus EP 0 395 964 B1 ist eine andere Stanzpresse bekannt, bei welcher die Antriebsbewegung für die Ausgleichsgewichte für den vertikalen Massenausgleich mittels eines separaten Passivpleuels direkt an der Exzenterwelle abgegriffen wird, während die Antriebsbewegung für den horizontalen Massenausgleich unterhalb der Exzenterwelle am unteren freien Endes das Aktivpleuels abgegriffen wird.

Aus GB 1 390 420 A ist eine Stanzpresse mit Oberantrieb bekannt, bei welcher die Aktivpleuel sich entgegen der Stanzrichtung bewegen und die für den horizontalen Massenausgleich erforderlichen horizontalen Antriebsbewegungen an den Aktivpleuel direkt oberhalb der Exzenterwelle abgegriffen werden. Die für den vertikalen Massenausgleich erforderlichen Antriebsbewegungen werden am der Exzenterwelle abgewandten Ende der Aktivpleuel abgegriffen.

US 3 422 688 A offenbart eine Stanzpresse gemäss dem Oberbegriff des Anspruchs 1.

Auch wenn es sich bei den zuvor beschriebenen Pressentypen um sehr erfolgreiche Produkte handelt, weisen diese alle den Nachteil auf, dass sich etwaige im Betrieb entstehende Schwingungen der dem Massenausgleich dienenden Bauteile auf den Pressenstössel übertragen können und dadurch den Schneid- oder Prägevorgang negativ beeinflussen können.

### Darstellung der Erfindung

Es stellt sich daher die Aufgabe, eine technische Lösung zur Verfügung zu stellen, welche den zuvor erwähnten Nachteil des Standes der Technik nicht aufweist bzw. diesen zumindest teilweise vermeidet.

Diese Aufgabe wird durch die Stanzpresse gemäss Anspruch 1 gelöst.

Dieser betrifft eine Stanzpresse mit einem Kurbel- oder Exzentertrieb, welche eine Kurbel- oder Exzenterwelle und zugeordnete anspruchsgemässe Aktivpleuel zur Erzeugung der Hubbewegung des Pressenstössels aufweist. Des Weiteren weist die Stanzpresse Ausgleichsgewichte auf, zum Ausgleichen der vertikalen und horizontalen Massenkräfte, welche im Betrieb durch die Bewegungen des Stösselantriebs und des Stössels erzeugt werden.

Die erfindungsgemässe Stanzpresse ist dabei derartig ausgestaltet, dass die für den horizontalen Massenausgleich erforderlichen horizontalen Antriebsbewegungen direkt an der Kurbel- oder Exzenterwelle abgegriffen werden, und zwar seitlich an der Kurbel- oder Exzenterwelle. "Seitlich an der Kurbel- oder Exzenterwelle" bedeutet, dass die horizontalen Bewegungen eines Kurbelzapfens oder eines Exzenters der Kurbel- oder Exzenterwelle direkt im Bereich zwischen zwei horizontalen Ebenen, welche von unten und von oben an die Kurbel- oder Exzenterwelle angrenzen, am Kurbelzapfen oder Exzenter abgegriffen wird.

Weiter ist die erfindungsgemässe Stanzpresse derartig ausgestaltet, dass die für den vertikalen Massenausgleich erforderlichen Antriebsbewegungen direkt an der Kurbel- oder Exzenterwelle abgegriffen werden, und zwar bevorzugterweise oberhalb der Kurbel- oder Exzenterwelle. "Oberhalb der Kurbel- oder Exzenterwelle" bedeutet, dass die vertikalen Bewegungen eines Kurbelzapfens oder eines Exzenters der Kurbel- oder Exzenterwelle direkt im Bereich zwischen zwei vertikalen Ebenen, welche von beiden Seiten an die Kurbel- oder Exzenterwelle angrenzen, oberhalb der Kurbel- oder Exzenterwelle am Kurbelzapfen oder Exzenter abgegriffen wird.

Auch ist die erfindungsgemässe Presse derartig ausgestaltet, dass jedes der Ausgleichsgewichte sowohl dem Ausgleich von horizontalen als auch dem Ausgleich von vertikalen Massenkräften dient.

Durch die erfindungsgemässe Konstruktionsweise kann verhindert werden, dass sich etwaige im Betrieb entstehende Schwingungen der dem horizontalen Massenausgleich dienenden Bauteile auf den Pressenstössel übertragen und dadurch den Schneid- oder Prägevorgang negativ beeinflussen. Auch wird eine kompakte Bauweise mit möglichst wenigen Bauteilen begünstigt.

Bevorzugterweise ist die Stanzpresse derartig ausgestaltet, dass die für den horizontalen Massenausgleich erforderlichen Antriebsbewegungen über Bauteile an der Kurbel- oder Exzenterwelle abgegriffen und auf die Ausgleichsgewichte übertragen werden, welche separat ausgebildet sind von den Bauteilen, die dem Stösselantrieb dienen. Hierdurch lässt sich eine maximale Entkopplung etwaiger im Betrieb entstehender Schwingungen der dem horizontalen Massenausgleich dienenden Bauteile vom Pressenstössel und damit vom Schneid- oder Prägevorgang erzielen.

Mit Vorteil werden sogar sämtliche der für den Massenausgleich erforderlichen Antriebsbewegungen, d.h. sowohl die für den horizontalen als auch die für den vertikalen Massenausgleich erforderlichen Antriebsbewegungen, über Bauteile an der Kurbel- oder Exzenterwelle abgegriffen und auf die Ausgleichsgewichte übertragen, welche separat ausgebildet sind von den Bauteilen, die dem Stösselantrieb dienen. Hierdurch lässt sich eine maximale Entkopplung allfälliger im Betrieb entstehender Schwingungen der dem Massenausgleich dienenden Bauteile vom Pressenstössel und damit vom Schneid- oder Prägevorgang erzielen.

Die für den horizontalen Massenausgleich erforderlichen Antriebsbewegungen werden bevorzugterweise über an einem Kurbelzapfen oder Exzenter der Kurbel- oder Exzenterwelle angreifende anspruchsgemässe Hilfspleuel abgegriffen, welche vollständig eigenständig ausgebildet sein können oder aber auch gemeinsam mit den Aktivpleuel oder etwaigen Pleuel zum Abgreifen der Antriebsbewegungen für den vertikalen Massenausgleich (anspruchsgemässe Passivpleuel).

Dabei ist es vorteilhaft, dass sich die Hilfspleuel ausgehend von der Kurbel- oder Exzenterwelle in einer Richtung quer zur bestimmungsgemässen Bewegungsrichtung des Pressenstössels erstrecken, also in einer im Wesentlichen horizontalen Richtung wegzeigend von der Kurbel- oder Exzenterwelle.

Die der Kurbel- oder Exzenterwelle abgewandten Enden der Hilfspleuel sind mit Vorteil jeweils mit einem Ende eines schwenkbar gelagerten Doppelhebels gekoppelt, und zwar bevorzugterweise daran angelenkt. Das zweite Ende dieses Doppelhebels ist direkt oder über weitere Ankopplungsorgane mit einem Ausgleichsgewicht für den horizontalen Massenausgleich gekoppelt, mit Vorteil daran angelenkt.

Dabei ist es weiter bevorzugt, dass die der Kurbel- oder Exzenterwelle abgewandten Enden der Hilfspleuel jeweils über eine Lasche mit dem Ende des jeweiligen schwenkbar gelagerten Doppelhebels gekoppelt sind.

Das zweite Ende dieses Doppelhebels ist bevorzugterweise jeweils über eine Lasche mit dem jeweiligen Ausgleichsgewicht für den horizontalen Massenausgleich gekoppelt.

Diese zuvor erwähnten Ausgestaltungen haben sich als besonders geeignet erwiesen für das Abgreifen und die Übertragung der für den horizontalen Massenausgleich erforderlichen Antriebsbewegungen.

In einer besonders bevorzugten Ausführungsform der Stanzpressen, bei denen die für den horizontalen Massenausgleich erforderlichen Antriebsbewegungen über an einem Kurbelzapfen oder Exzenter der Kurbel- oder Exzenterwelle angreifende anspruchsgemässe Hilfspleuel abgegriffen werden, sind diese Hilfspleuel separat ausgebildet von den anspruchsgemässe Aktivpleuel, welche der Erzeugung der Hubbewegung des Pressenstössels dienen.

Hierdurch lässt sich eine maximale Entkopplung etwaiger im Betrieb entstehender Schwingungen der dem horizontalen Massenausgleich dienenden Bauteile vom Pressenstössel und damit vom Schneid- oder Prägevorgang erzielen.

In einer anderen bevorzugten Ausführungsform sind diese Hilfspleuel jeweils zusammen mit den Aktivpleuel ausgebildet, welche der Erzeugung der Hubbewegung des Pressenstössels dienen. Dies kann zweckmässigerweise durch jeweils einstückige gemeinsame Ausbildung jeweils einer Aktivpleuels und eines Hilfspleuels erfolgen, z.B. derart, dass das kurbel- oder exzenterwellenseitige Auge des Aktivpleuels gleichzeitig auch das kurbel- oder exzenterwellenseitige Auge des Hilfspleuels bildet, und dass an diesem Auge seitlich ein Hilfsauge ausgebildet ist, welches das der Kurbel- oder Exzenterwelle abgewandte Auge des Hilfspleuels bildet. Hierdurch lässt sich eine gute Entkopplung etwaiger im Betrieb entstehender Schwingungen der dem horizontalen Massenausgleich dienenden Bauteile vom Pressenstössel und damit vom Schneidoder Prägevorgang erzielen und gleichzeitig eine kompakte Bauweise mit wenig separaten Bauteilen realisieren.

In noch einer weiteren bevorzugten Ausführungsform ist die erfindungsgemässe Stanzpresse derartig ausgestaltet, dass die für den vertikalen Massenausgleich erforderlichen Antriebsbewegungen über an einem Kurbelzapfen oder Exzenter der Kurbel- oder Exzenterwelle angreifende anspruchsgemässe Passivpleuel abgegriffen werden, welche vollständig eigenständig ausgebildet sein können oder aber auch gemeinsam mit den Aktivpleuel oder etwaigen Pleuel zum Abgreifen der Antriebsbewegungen für den horizontalen Massenausgleich (anspruchsgemässe Hilfspleuel).

Dabei ist es vorteilhaft, dass sich die Passivpleuel ausgehend von der Kurbel- oder Exzenterwelle in einer im Wesentlichen vertikalen Richtung wegzeigend vom Pressenstössel erstrecken.

Die der Kurbel- oder Exzenterwelle abgewandten Enden der Passivpleuel sind mit Vorteil jeweils an einem Ende eines schwenkbar gelagerten Doppelhebels angelenkt, dessen zweites Ende direkt oder über weitere Ankopplungsorgane an einem Ausgleichsgewicht für den vertikalen Massenausgleich angelenkt ist.

Dabei ist es weiter bevorzugt, dass das jeweilige Ausgleichsgewicht für den vertikalen Massenausgleich vom jeweiligen Ende des jeweiligen Doppelhebels getragen ist.

Diese zuvor erwähnten Ausgestaltungen haben sich als besonders geeignet erwiesen für das Abgreifen und die Übertragung der für den vertikalen Massenausgleich erforderlichen Antriebsbewegungen.

In einer weiteren bevorzugten Ausführungsform der Stanzpressen, bei denen die für den horizontalen Massenausgleich erforderlichen Antriebsbewegungen über an einem Kurbelzapfen oder Exzenter der Kurbel- oder Exzenterwelle angreifende anspruchsgemässe Hilfspleuel abgegriffen werden und die für den vertikalen Massenausgleich erforderlichen Antriebsbewegungen über an einem Kurbelzapfen oder Exzenter der Kurbel- oder Exzenterwelle angreifende anspruchsgemässe Passivpleuel abgegriffen werden, sind diese Hilfspleuel jeweils zusammen mit den Passivpleuel ausgebildet. Dies kann zweckmässigerweise durch jeweils einstückige gemeinsame Ausbildung jeweils eines Passivpleuels und eines Hilfspleuels erfolgen, z.B. derart, dass das kurbel- oder exzenterwellenseitige Auge des Passivpleuels gleichzeitig auch das kurbel- oder exzenterwellenseitige Auge des Hilfspleuels bildet, und dass an diesem Auge seitlich ein Hilfsauge ausgebildet ist, welches das der Kurbel- oder Exzenterwelle abgewandte Auge des Hilfspleuels bildet. Hierdurch lässt sich, insbesondere bei separater Ausbildung von den Aktivpleuel, eine sehr gute Entkopplung etwaiger im Betrieb entstehender Schwingungen der dem Massenausgleich dienenden Bauteile vom Pressenstössel und damit vom Schneid- und/oder Prägevorgang erzielen und gleichzeitig eine kompakte Bauweise mit wenig separaten Bauteilen realisieren.

In einer anderen bevorzugten Ausführungsform sind die Hilfspleuel und die Passivpleuel von separaten Bauteilen gebildet. Hierdurch lässt sich eine maximale Entkopplung etwaiger im Betrieb entstehender Schwingungen der dem horizontalen Massenausgleich dienenden Bauteile und der dem vertikalen Massenausgleich dienenden Bauteile erzielen.

Mit Vorteil sind bei den Ausführungsform der erfindungsgemässen Stanzpresse, bei denen die für den horizontalen Massenausgleich erforderlichen Antriebsbewegungen über an einem Kurbelzapfen oder Exzenter der Kurbel- oder Exzenterwelle angreifende anspruchsgemässe Hilfspleuel abgegriffen werden und die für den vertikalen Massenausgleich erforderlichen Antriebsbewegungen über an einem Kurbelzapfen oder Exzenter der Kurbel- oder Exzenterwelle angreifende anspruchsgemässe Passivpleuel abgegriffen werden, zumindest ein Teil der Hilfspleuel, Passivpleuel und Aktivpleuel auf einem gemeinsamen Kurbelzapfen der Kurbelwelle bzw. auf einem gemeinsamen Exzenter der Exzenterwelle gelagert. Hierdurch wird eine kompakte Bauweise begünstigt.

Die Ausgleichsgewichte für den horizontalen Massenausgleich sind bei der erfindungsgemässen Stanzpresse mit Vorteil beidseitig der Kurbel- oder Exzenterwelle angeordnet. Dieses Konzept hat sich als besonders geeignet erwiesen.

In noch einer weiteren bevorzugten Ausführungsform ist die erfindungsgemässe Stanzpresse derartig ausgestaltet, dass sich die Aktivpleuel ausgehend von der Kurbel- oder Exzenterwelle in Richtung auf den Pressenstössel zu erstrecken, wobei die der Kurbel- oder Exzenterwelle abgewandten Enden der Aktivpleuel jeweils an einem Ende eines einseitigen Hebels angelenkt sind. Das andere Ende des jeweiligen einseitigen Hebels ist direkt oder über weitere Ankopplungsorgane gelenkig am Gehäuse der Stanzpresse gelagert. Dabei ist an den einseitigen Hebeln jeweils in einem Bereich zwischen ihren beiden Enden jeweils eine Drucklasche angelenkt, welche mit dem Pressenstössel verbunden ist.

Diese zuvor erwähnten Ausgestaltungen haben sich als besonders geeignet erwiesen für die Erzeugung der Hubbewegung des Pressenstössels.

### Kurze Beschreibung der Zeichnungen

Weitere bevorzugte Ausführungen der Erfindung ergeben sich aus den abhängigen Ansprüchen und aus der nun folgenden Beschreibung anhand der Figuren. Dabei zeigen:
Fig. 1 einen Vertikalschnitt durch eine erfindungsgemässe Stanzpresse;
Fig. 2 einen Schnitt entlang der Linie X-X in Fig. 1;
Fig. 3 einen Schnitt entlang der Linie Y-Y in Fig. 1;
Fig. 4 eine Darstellung wie Fig. 2 einer erfindungsgemässen Variante der Stanzpresse.

### Wege zur Ausführung der Erfindung

Fig. 1 zeigt einen Vertikalschnitt durch eine erfindungsgemässe Stanzpresse, bei der im bestimmungsgemässen Betrieb der Pressenstössel 13, welcher von einem im oberen Teil der Pressenstruktur 11 angeordneten Exzentertrieb angetrieben wird, von oben gegen die Aufspannplatte 14 der Presse arbeitet.

Wie in Zusammenschau mit Fig. 2 zu erkennen ist, welche einen Horizontalschnitt durch die Presse entlang der Linie X-X in Fig. 1 zeigt, erfolgt der Antrieb des Stössels 13 über eine Exzenterwelle 1a, welche zwecks Einstellbarkeit der Exzentrizität eine Exzenterbüchse 1b aufweist.

Auf der Exzenterbüchse 1b angeordnet sind zwei Paare von Aktivpleuel 9a, 9b, welche sich ausgehend von der Exzenterwelle 1a, 1b in Richtung auf den Pressenstössel 13 zu erstrecken. Die der Exzenterwelle 1a, 1b abgewandten Enden der Aktivpleuel 9a, 9b sind paarweise jeweils an einem Ende eines im Wesentlichen horizontal verlaufenden einseitigen Hebels 10a, 10b angelenkt, dessen anderes Ende gelenkig am Gehäuse 11 der Stanzpresse gelagert ist.

An den einseitigen Hebeln 10a, 10b ist jeweils im Bereich zwischen den beiden Enden eine Drucklasche 12a, 12b angelenkt, welche mit dem Pressenstössel 13 verbunden ist und diesen im bestimmungsgemässen Betrieb auf und ab bewegt.

Um die Vibrationen der Stanzpresse im Betrieb möglichst gering zu halten und ein gutes Arbeitsergebnis zu ermöglichen, weist die Presse zwei beidseitig der Exzenterwelle 1a, 1b angeordnete Ausgleichsgewichte 2a, 2b auf, welche innerhalb der Gehäusestruktur 11 der Presse gelagert sind und im Betrieb gegenläufig zum Pressenstössel 13 und zu den Bauteilen des Stösselantriebs 9a, 9b; 10a, 10b; 12a, 12b bewegt werden, so dass sie die von diesen erzeugten vertikalen und horizontalen Massenkräfte zu einem grossen Teil innerhalb der Presse ausgleichen.

Wie in Zusammenschau mit Fig. 3 zu erkennen ist, welche einen im Wesentlichen horizontalen Schnitt entlang der Linie Y-Y in Fig. 1 zeigt, ist der Antrieb der Ausgleichsgewichte 2a, 2b derartig ausgestaltet, dass die für den horizontalen und den vertikalen Massenausgleich erforderlichen Antriebsbewegungen direkt an der Exzenterwelle 1a, 1b abgegriffen werden.

Die für den horizontalen Massenausgleich erforderlichen Antriebsbewegungen werden auf beiden Seiten seitlich an der Exzenterwelle 1a, 1b über auf der Exzenterbüchse 1b angeordnete Hilfspleuel 5a, 5b abgegriffen, welche sich ausgehend von der Exzenterwelle 1a, 1b in einer Richtung quer zur bestimmungsgemässen Bewegungsrichtung S des Pressenstössels 13 erstrecken.

Die für den vertikalen Massenausgleich erforderlichen Antriebsbewegungen werden oberhalb der Kurbel-oder Exzenterwelle 1a, 1b über auf der Exzenterbüchse 1b angeordnete Passivpleuel 3a, 3b abgegriffen, welche sich ausgehend von der Exzenterwelle 1a, 1b in einer Richtung wegzeigend vom Pressenstössels 13 erstrecken.

Wie aus den Figuren 2 und 3 erkennbar ist, sind die Hilfspleuel 5a, 5b und die Passivpleuel 3a, 3b von gemeinsamen Bauteilen gebildet, d.h. es sind jeweils ein Passivpleuel 3a bzw. 3b und ein Hilfspleuel 5a bzw. 5b zu einem gemeinsamen einstückigen Bauteil zusammengefasst. Dies ist derart realisiert, dass das exzenterwellenseitige Auge 16a, 16b des jeweiligen Passivpleuels 3a, 3b gleichzeitig auch das exzenterwellenseitige Auge des zugeordneten Hilfspleuels 5a, 5b bildet, und dass an diesem Auge 16a, 16b seitlich ein Hilfsauge 15a, 15b ausgebildet ist, welches das der Exzenterwelle abgewandte Auge des jeweiligen Hilfspleuels 5a, 5b bildet. Die Aktivpleuel 9a, 9b sind separat von den Hilfspleuel 5a, 5b und den Passivpleuel 3a, 3b ausgebildet.

Die der Exzenterwelle 1a, 1b abgewandten Enden der Hilfspleuel 5a, 5b, welche von den Hilfsaugen 15a, 15b gebildet werden, sind jeweils über eine Lasche 8a, 8b mit einem Ende eines schwenkbar gelagerten Doppelhebels 6a, 6b gekoppelt, dessen zweites Ende über eine weitere Lasche 7a, 7b mit dem unteren Ende eines der Ausgleichsgewichte 2a, 2b gekoppelt ist. Dabei ist die Anordnung der Laschen und Hebel 7a, 8a, 6a, bzw. 7b, 8b, 6b derartig gewählt, dass eine horizontale Bewegung des Hilfsauges 15a, 15b des jeweiligen Hilfspleuels 5a, 5b eine entgegengesetzte horizontale Bewegung des jeweils zugeordneten Ausgleichsgewichts 2a bzw. 2b bewirkt.

Die Stanzpresse ist also derartig ausgestaltet, dass die für den horizontalen Massenausgleich erforderlichen Antriebsbewegungen über Bauteile 5a, 5b; 6a, 6b; 7a, 7b; 8a, 8b an der Exzenterwelle 1a, 1b abgegriffen und auf die Ausgleichsgewichte 2a, 2b übertragen werden, welche separat ausgebildet sind von den Bauteilen 9a, 9b; 10a, 10b; 12a, 12b, welche dem Stösselantrieb dienen.

Die der Exzenterwelle 1a, 1b abgewandten Enden der Passivpleuel 3a, 3b, welche jeweils von einem Auge 17a, 17b gebildet werden, sind jeweils an einem Ende eines schwenkbar gelagerten Doppelhebels 4a, 4b angelenkt, dessen zweites, gabelförmig ausgebildetes Ende am oberen Ende eines der Ausgleichsgewichte 2a, 2b angelenkt ist und dieses trägt. Dabei ist die Anordnung derartig gewählt, dass eine vertikale Bewegung des Auges 17a, 17b des jeweiligen Passivpleuels 3a, 3b eine entgegengesetzte vertikale Bewegung des jeweils zugeordneten Ausgleichsgewichts 2a bzw. 2b bewirkt.

Die Stanzpresse ist also zudem auch derartig ausgestaltet, dass die für den vertikalen Massenausgleich erforderlichen Antriebsbewegungen über Bauteile 3a, 3b; 4a, 4b an der Exzenterwelle 1a, 1b abgegriffen und auf die Ausgleichsgewichte 2a, 2b übertragen werden, welche separat ausgebildet sind von den Bauteilen 9a, 9b; 10a, 10b; 12a, 12b, welche dem Stösselantrieb dienen.

Fig. 4 zeigt einen Schnitt entlang der Linie X-X in Fig. 1 bei einer erfindungsgemässen Variante der Stanzpresse. Diese Variante unterscheidet sich von der Variante gemäss den Figuren 2 und 3 dadurch, dass die Hilfspleuel 5c, 5d und die Passivpleuel 3a, 3b von separaten Bauteilen gebildet sind.

Hier sind die Hilfspleuel 5c, 5d und die Aktivpleuel 9a, 9b von gemeinsamen Bauteilen gebildet, d.h. es sind jeweils ein Aktivpleuel 9a bzw. 9b und ein Hilfspleuel 5c bzw. 5d zu einem gemeinsamen einstückigen Bauteil zusammengefasst. Dies ist derart realisiert, dass das exzenterwellenseitige Auge 16 des jeweiligen Passivpleuels 9a, 9b gleichzeitig auch das exzenterwellenseitige Auge des zugeordneten Hilfspleuels 5c, 5d bildet, und dass an diesem Auge 16 seitlich ein Hilfsauge 15c, 15d ausgebildet ist, welches das der Exzenterwelle 1a, 1b abgewandte Auge des jeweiligen Hilfspleuels 5c, 5d bildet. Die Aktivpleuel 9a, 9b und auch die Hilfspleuel 5c, 5d sind hier jeweils als Pleuelpaare ausgebildet. Die Passivpleuel 3a, 3b sind separat von den Aktivpleuel 9a, 9b ausgebildet.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Stanzpresse mit einem Kurbel- oder Exzentertrieb, umfassend eine Kurbel- oder Exzenterwelle (1a, 1b) und Aktivpleuel (9a, 9b) zur Erzeugung der Hubbewegung des Pressenstössels (13), und mit Ausgleichsgewichten (2a, 2b) zum Ausgleich der vertikalen und horizontalen Massenkräfte,
wobei die Stanzpresse derartig ausgestaltet ist, dass die für den horizontalen Massenausgleich erforderlichen horizontalen Antriebsbewegungen direkt seitlich an der Kurbel- oder Exzenterwelle (1a, 1b) abgegriffen werden,
wobei die Presse derartig ausgestaltet ist, dass jedes der Ausgleichsgewichte (2a, 2b) sowohl dem Ausgleich von horizontalen als auch dem Ausgleich von vertikalen Massenkräften dient,
**dadurch gekennzeichnet, dass**
die Stanzpresse derartig ausgestaltet ist, dass die für den vertikalen Massenausgleich erforderlichen Antriebsbewegungen direkt an der Kurbel-oder Exzenterwelle (1a, 1b) abgegriffen werden, insbesondere oberhalb der Kurbel- oder Exzenterwelle (1a, 1b)

2. Stanzpresse nach einem der vorangehenden Ansprüche, wobei die Stanzpresse derartig ausgestaltet ist, dass die für den horizontalen Massenausgleich erforderlichen Antriebsbewegungen über Bauteile (5a, 5b; 6a, 6b; 7a, 7b; 8a, 8b) an der Kurbel- oder Exzenterwelle (1a, 1b) abgegriffen und auf die Ausgleichsgewichte (2a, 2b) übertragen werden, welche separat ausgebildet sind von Bauteilen (9a, 9b; 10a, 10b; 12a, 12b), die dem Stösselantrieb dienen.

3. Stanzpresse nach einem der vorangehenden Ansprüche, wobei die Stanzpresse derartig ausgestaltet ist, dass sämtliche der für den Massenausgleich erforderlichen Antriebsbewegungen über Bauteile (3a, 3b, 4a, 4b, 5a, 5b; 6a, 6b; 7a, 7b; 8a, 8b) an der Kurbel- oder Exzenterwelle (1a, 1b) abgegriffen und auf die Ausgleichsgewichte (2a, 2b) übertragen werden, welche separat ausgebildet sind von Bauteilen (9a, 9b; 10a, 10b; 12a, 12b), die dem Stösselantrieb dienen.

4. Stanzpresse nach einem der vorangehenden Ansprüche, wobei die Stanzpresse derartig ausgestaltet ist, dass die für den horizontalen Massenausgleich erforderlichen Antriebsbewegungen über an der Kurbel- oder Exzenterwelle angreifende Hilfspleuel (5a, 5b, 5c, 5d) abgegriffen werden.

5. Stanzpresse nach Anspruch 4, wobei die Stanzpresse derartig ausgestaltet ist, dass sich die Hilfspleuel (5a, 5b, 5c, 5d) ausgehend von der Kurbel-oder Exzenterwelle (1a, 1b) in einer Richtung quer zur bestimmungsgemässen Bewegungsrichtung (S) des Pressenstössels (13) erstrecken.

6. Stanzpresse nach Anspruch 5, wobei die der Kurbel- oder Exzenterwelle (1a, 1b) abgewandten Enden der Hilfspleuel (5a, 5b, 5c, 5d) jeweils mit einem Ende eines schwenkbar gelagerten Doppelhebels (6a, 6b) gekoppelt sind, insbesondere daran angelenkt sind, dessen zweites Ende direkt oder über weitere Ankopplungsorgane (7a, 7b) mit einem Ausgleichsgewicht (2a, 2b) für den horizontalen Massenausgleich gekoppelt ist, insbesondere daran angelenkt ist.

7. Stanzpresse nach Anspruch 6, wobei die der Kurbel- oder Exzenterwelle (1a, 1b) abgewandten Enden der Hilfspleuel (5a, 5b, 5c, 5d) jeweils über eine Lasche (8a, 8b) mit dem Ende des jeweiligen schwenkbar gelagerten Doppelhebels (6a, 6b) gekoppelt sind.

8. Stanzpresse nach einem der Ansprüche 6 bis 7, wobei das zweite Ende des jeweiligen schwenkbar gelagerten Doppelhebels (6a, 6b) jeweils über eine Lasche (7a, 7b) mit dem jeweiligen Ausgleichsgewicht (2a, 2b) für den horizontalen Massenausgleich gekoppelt ist.

9. Stanzpresse nach einem der Ansprüche 4 bis 8, wobei die Hilfspleuel (5a, 5b) und die Aktivpleuel (9a, 9b) von separaten Bauteilen gebildet sind.

10. Stanzpresse nach einem der Ansprüche 4 bis 8, wobei die Hilfspleuel (5c, 5d) und die Aktivpleuel (9a, 9b) von gemeinsamen Bauteilen gebildet sind.

11. Stanzpresse nach einem der vorangehenden Ansprüche, wobei die Stanzpresse derartig ausgestaltet ist, dass die für den vertikalen Massenausgleich erforderlichen Antriebsbewegungen über an der Kurbel- oder Exzenterwelle (1a, 1b) angreifende Passivpleuel (3a, 3b) abgegriffen werden.

12. Stanzpresse nach Anspruch 11, wobei die Stanzpresse derartig ausgestaltet ist, dass sich die Passivpleuel (3a, 3b) ausgehend von der Kurbel- oder Exzenterwelle (1a, 1b) in einer Richtung wegzeigend von dem Pressenstössel (13) erstrecken.

13. Stanzpresse nach Anspruch 12, wobei die der Kurbel- oder Exzenterwelle (1a, 1b) abgewandten Enden der Passivpleuel (3a, 3b) jeweils an einem Ende eines schwenkbar gelagerten Doppelhebels (4a, 4b) angelenkt sind, dessen zweites Ende direkt oder über weitere Ankopplungsorgane an einem Ausgleichsgewicht (2a, 2b) für den vertikalen Massenausgleich angelenkt ist.

14. Stanzpresse nach Anspruch 13, wobei das jeweilige Ausgleichsgewicht (2a, 2b) für den vertikalen Massenausgleich vom jeweiligen Ende des jeweiligen Doppelhebels (4a, 4b) getragen ist.

15. Stanzpresse nach einem der Ansprüche 4 bis 9 und nach einem der Ansprüche 11 bis 14, wobei die Hilfspleuel (5a, 5b) und die Passivpleuel (3a, 3b) von gemeinsamen Bauteilen gebildet sind.

16. Stanzpresse nach einem der Ansprüche 4 bis 10 und nach einem der Ansprüche 11 bis 14, wobei die Hilfspleuel (5c, 5d) und die Passivpleuel (3a, 3b) von separaten Bauteilen gebildet sind.

17. Stanzpresse nach einem der Ansprüche 4 bis 10 und nach einem der Ansprüche 11 bis 16, wobei die Hilfspleuel (5a, 5b, 5c, 5d), die Passivpleuel (3a, 3b) und/oder die Aktivpleuel (9a, 9b) auf einem gemeinsamen Kurbelzapfen der Kurbelwelle bzw. auf einem gemeinsamen Exzenter der Exzenterwelle (1a, 1b) gelagert sind.

18. Stanzpresse nach einem der vorangehenden Ansprüche, wobei die Ausgleichsgewichte (2a, 2b) für den horizontalen Massenausgleich beidseitig der Kurbel- oder Exzenterwelle (1a, 1b) angeordnet sind.

19. Stanzpresse nach einem der vorangehenden Ansprüchen, wobei die Stanzpresse derartig ausgestaltet ist, dass sich die Aktivpleuel (9a, 9b) ausgehend von der Kurbel- oder Exzenterwelle (1a, 1b) in Richtung auf den Pressenstössel (13) zu erstrecken, wobei die der Kurbel-oder Exzenterwelle (1a, 1b) abgewandten Enden der Aktivpleuel (9a, 9b) jeweils an einem Ende eines einseitigen Hebels (10a, 10b) angelenkt sind, dessen anderes Ende direkt oder über weitere Ankopplungsorgane gelenkig am Gehäuse (11) der Stanzpresse gelagert ist, und wobei an den einseitigen Hebeln (10a, 10b) jeweils in einem Bereich zwischen ihren beiden Enden jeweils eine Drucklasche (12a, 12b) angelenkt ist, welche mit dem Pressenstössel (13) verbunden ist.

## Claims

1. Punch press with a crank or eccentric drive, comprising a crankshaft or eccentric shaft (1a, 1b) and active connecting rods (9a, 9b) for generating the stroke movement of the press ram (13), and with balancing weights (2a, 2b) for balancing the vertical and horizontal mass forces,
wherein the punch press is adapted in such a way that the horizontal drive movements required for the horizontal mass balancing are tapped directly at the crankshaft or eccentric shaft (1a, 1b),
wherein the punch press is adapted in such a way that each of the balancing weights (2a, 2b) serves for balancing horizontal mass forces as well as for balancing vertical mass forces,
**characterized in that** the punch press is adapted in such a way that the drive movements required for the vertical mass balancing are tapped directly at the crankshaft or eccentric shaft (1a, 1b), in particular above the crankshaft or eccentric shaft (1a, 1b).

2. Punch press according to one of the preceding claims, wherein the punch press is adapted in such a way that the drive movements required for the horizontal mass balancing are tapped via components (5a, 5b; 6a, 6b; 7a, 7b; 8a, 8b) on the crankshaft or eccentric shaft (1a, 1b) and are transmitted to the balancing weights (2a, 2b), which are formed separately from components (9a, 9b; 10a, 10b; 12a, 12b) serving to drive the ram.

3. Punch press according to one of the preceding claims, wherein the punch press is adapted in such a way that all the drive movements required for mass balancing are tapped via components (3a, 3b, 4a, 4b, 5a, 5b; 6a, 6b; 7a, 7b; 8a, 8b) at the crankshaft or eccentric shaft (1a, 1b) and are transmitted to the balancing weights (2a, 2b), which are formed separately from components (9a, 9b; 10a, 10b; 12a, 12b) serving to drive the ram.

4. Punch press according to one of the preceding claims, wherein the punch press is adapted in such a way that the drive movements required for the horizontal mass balancing are tapped via auxiliary connecting rods (5a, 5b, 5c, 5d) engaging on the crankshaft or eccentric shaft.

5. Punch press according to claim 4, wherein the punch press is adapted in such a way that the auxiliary connecting rods (5a, 5b, 5c, 5d) extend from the crankshaft or eccentric shaft (1a, 1b) in a direction transverse to the intended direction of movement (S) of the press ram (13).

6. Punch press according to claim 5, wherein the ends of the auxiliary connecting rods (5a, 5b, 5c, 5d) facing away from the crankshaft or eccentric shaft (1a, 1b) are each coupled, in particular articulated, to one end of a pivotably mounted double lever (6a, 6b), the second end of which is coupled, in particular articulated, directly or via further coupling members (7a, 7b) to a balancing weight (2a, 2b) for horizontal mass balancing.

7. Punch press according to claim 6, wherein the ends of the auxiliary connecting rods (5a, 5b, 5c, 5d) facing away from the crankshaft or eccentric shaft (1a, 1b) are each coupled via a link (8a, 8b) to the end of the respective pivotably mounted double lever (6a, 6b) .

8. Punch press according to one of the claims 6 to 7, wherein the second end of the respective pivotably mounted double lever (6a, 6b) is coupled in each case via a link (7a, 7b) to the respective balancing weight (2a, 2b) for the horizontal mass balancing.

9. Punch press according to one of the claims 4 to 8, wherein the auxiliary connecting rods (5a, 5b) and the active connecting rods (9a, 9b) are formed by separate components.

10. Punch press according to one of the claims 4 to 8, wherein the auxiliary connecting rods (5c, 5d) and the active connecting rods (9a, 9b) are formed by common components.

11. Punch press according to one of the preceding claims, wherein the punch press is adapted in such a way that the drive movements required for the vertical mass balancing are tapped via passive connecting rods (3a, 3b) engaging on the crankshaft or eccentric shaft (1a, 1b).

12. Punch press according to claim 11,
wherein the punch press is adapted in such a way that the passive connecting rods (3a, 3b) extend from the crankshaft or eccentric shaft (1a, 1b) in a direction pointing away from the press ram (13).

13. Punch press according to claim 12,
wherein the ends of the passive connecting rods (3a, 3b) facing away from the crankshaft or eccentric shaft (1a, 1b) are each articulated to one end of a pivotably mounted double lever (4a, 4b), the second end of which is articulated directly or via further coupling members to a balancing weight (2a, 2b) for vertical mass balancing.

14. Punch press according to claim 13,
wherein the respective balancing weight (2a, 2b) for the vertical mass balancing is supported by the respective end of the respective double lever (4a, 4b).

15. Punch press according to one of the claims 4 to 9 and according to one of the claims 11 to 14, wherein the auxiliary connecting rods (5a, 5b) and the passive connecting rods (3a, 3b) are formed by common components.

16. Punch press according to one of the claims 4 to 10 and according to one of the claims 11 to 14, wherein the auxiliary connecting rods (5c, 5d) and the passive connecting rods (3a, 3b) are formed by separate components.

17. Punch press according to one of the claims 4 to 10 and according to one of the claims 11 to 16, wherein the auxiliary connecting rods (5a, 5b, 5c, 5d), the passive connecting rods (3a, 3b) and/or the active connecting rods (9a, 9b) are mounted on a common crank pin of the crankshaft or on a common eccentric of the eccentric shaft (1a, 1b).

18. Punch press according to one of the preceding claims, wherein the balancing weights (2a, 2b) are arranged on both sides of the crankshaft or eccentric shaft (1a, 1b) for the horizontal mass balancing.

19. Punch press according to one of the preceding claims, wherein the punch press is adapted in such a way that the active connecting rods (9a, 9b) extend from the crankshaft or eccentric shaft (1a, 1b) in the direction of the press ram (13), wherein the ends of the active connecting rods (9a, 9b) facing away from the crankshaft or eccentric shaft (1a, 1b) are each articulated to one end of a single-sided lever (10a, 10b), the other end of which is mounted in an articulated manner on the housing (11) of the punch press, either directly or via further coupling members, and wherein a thrust shackle (12a, 12b), which is connected to the press ram (13), is articulated to each of the single-sided levers (10a, 10b) in a region between their two ends.

## Revendications

1. Presse à poinçonner avec une manivelle ou un excentrique, comprenant un vilebrequin ou un arbre excentrique (1a, 1b) et des bielles actives (9a, 9b) pour générer le mouvement de course du coulisseau de presse (13), et avec des poids d'équilibrage (2a, 2b) pour équilibrer les forces de masse verticales et horizontales,
la presse à poinçonner étant conçue de telle sorte que les mouvements d'entraînement horizontaux nécessaires à l'équilibrage des masses horizontales sont prélevés directement sur le vilebrequin ou l'arbre excentrique (1a, 1b),
la presse à poinçonner étant conçue de manière à ce que chacun des poids d'équilibrage (2a, 2b) serve à équilibrer les forces de masse horizontales ainsi que les forces de masse verticales,
**caractérisée en ce que** la presse à poinçonner est adaptée de manière à ce que les mouvements d'entraînement nécessaires à l'équilibrage vertical des masses soient prélevés directement sur le vilebrequin ou l'arbre excentrique (1a, 1b), en particulier au-dessus du vilebrequin ou de l'arbre excentrique (1a, 1b).

2. Presse à poinçonner selon l'une des revendications précédentes, dans laquelle la presse à poinçonner est adaptée de telle sorte que les mouvements d'entraînement nécessaires à l'équilibrage horizontal des masses sont prélevés par l'intermédiaire de composants (5a, 5b ; 6a, 6b ; 7a, 7b ; 8a, 8b) sur le vilebrequin ou l'arbre excentrique (1a, 1b) et sont transmis aux masses d'équilibrage (2a, 2b), qui sont formées séparément à partir de composants (9a, 9b ; 10a, 10b ; 12a, 12b) servant à l'entraînement du coulisseau.

3. Presse à poinçonner selon l'une des revendications précédentes, dans laquelle la presse à poinçonner est adaptée de manière à ce que tous les mouvements d'entraînement nécessaires à l'équilibrage des masses soient prélevés par l'intermédiaire de composants (3a, 3b, 4a, 4b, 5a, 5b ; 6a, 6b ; 7a, 7b ; 8a, 8b) sur le vilebrequin ou l'arbre excentrique (1a, 1b) et sont transmis aux masses d'équilibrage (2a, 2b), qui sont formées séparément à partir des composants (9a, 9b ; 10a, 10b ; 12a, 12b) servant à l'entraînement du coulisseau.

4. Presse à poinçonner selon l'une des revendications précédentes, dans laquelle la presse à poinçonner est adaptée de manière à ce que les mouvements d'entraînement nécessaires à l'équilibrage horizontal des masses soient prélevés par l'intermédiaire de bielles auxiliaires (5a, 5b, 5c, 5d) s'engageant sur le vilebrequin ou l'arbre excentrique.

5. Presse à poinçonner selon la revendication 4, dans laquelle la presse à poinçonner est adaptée de telle sorte que les bielles auxiliaires (5a, 5b, 5c, 5d) s'étendent à partir du vilebrequin ou de l'arbre excentrique (1a, 1b) dans une direction transversale à la direction de mouvement prévue (S) du coulisseau de presse (13) .

6. Presse à poinçonner selon la revendication 5, dans laquelle les extrémités des bielles auxiliaires (5a, 5b, 5c, 5d) tournées vers l'extérieur du vilebrequin ou de l'arbre excentrique (1a, 1b) sont chacune couplées, en particulier articulées, à une extrémité d'un double levier monté pivotant (6a, 6b), dont la seconde extrémité est couplée, en particulier articulée, directement ou par l'intermédiaire d'autres éléments de couplage (7a, 7b) à un poids d'équilibrage (2a, 2b) pour l'équilibrage horizontal de la masse.

7. Presse à poinçonner selon la revendication 6, dans laquelle les extrémités des bielles auxiliaires (5a, 5b, 5c, 5d) tournées vers l'extérieur du vilebrequin ou de l'arbre excentrique (1a, 1b) sont chacune couplées par une liaison (8a, 8b) à l'extrémité du double levier respectif monté pivotant (6a, 6b).

8. Presse à poinçonner selon l'une des revendications 6 à 7, dans laquelle la deuxième extrémité du double levier respectif monté pivotant (6a, 6b) est couplée dans chaque cas par une liaison (7a, 7b) au poids d'équilibrage respectif (2a, 2b) pour l'équilibrage horizontal de la masse.

9. Presse à poinçonner selon l'une des revendications 4 à 8, dans laquelle les bielles auxiliaires (5a, 5b) et les bielles actives (9a, 9b) sont constituées de composants séparés.

10. Presse à poinçonner selon l'une des revendications 4 à 8, dans laquelle les bielles auxiliaires (5c, 5d) et les bielles actives (9a, 9b) sont formées par des composants communs.

11. Presse à poinçonner selon l'une des revendications précédentes, dans laquelle la presse à poinçonner est adaptée de manière à ce que les mouvements d'entraînement nécessaires à l'équilibrage vertical de la masse soient pris par des bielles passives (3a, 3b) s'engageant sur le vilebrequin ou l'arbre excentrique (1a, 1b) .

12. Presse à poinçonner selon la revendication 11, dans laquelle la presse à poinçonner est adaptée de telle sorte que les bielles passives (3a, 3b) s'étendent à partir du vilebrequin ou de l'arbre excentrique (1a, 1b) dans une direction s'éloignant du coulisseau de presse (13).

13. Presse à poinçonner selon la revendication 12, dans laquelle les extrémités des bielles passives (3a, 3b) s'éloignant du vilebrequin ou de l'arbre excentrique (1a, 1b) sont chacune articulées à une extrémité d'un double levier monté pivotant (4a, 4b), dont la seconde extrémité est articulée directement ou par l'intermédiaire d'autres éléments d'accouplement à un poids d'équilibrage (2a, 2b) pour l'équilibrage vertical de la masse.

14. Presse à poinçonner selon la revendication 13, dans laquelle le poids d'équilibrage respectif (2a, 2b) pour l'équilibrage vertical de la masse est supporté par l'extrémité respective du double levier respectif (4a, 4b).

15. Presse à poinçonner selon l'une des revendications 4 à 9 et selon l'une des revendications 11 à 14, dans laquelle les bielles auxiliaires (5a, 5b) et les bielles passives (3a, 3b) sont formées par des composants communs.

16. Presse à poinçonner selon l'une des revendications 4 à 10 et selon l'une des revendications 11 à 14, dans laquelle les bielles auxiliaires (5c, 5d) et les bielles passives (3a, 3b) sont formées par des composants séparés.

17. Presse à poinçonner selon l'une des revendications 4 à 10 et selon l'une des revendications 11 à 16, dans laquelle les bielles auxiliaires (5a, 5b, 5c, 5d), les bielles passives (3a, 3b) et/ou les bielles actives (9a, 9b) sont montées sur un maneton commun du vilebrequin ou sur un excentrique commun de l'arbre excentrique (1a, 1b).

18. Presse à poinçonner selon l'une des revendications précédentes, dans laquelle les masses d'équilibrage (2a, 2b) sont disposées de part et d'autre du vilebrequin ou de l'arbre excentrique (1a, 1b) pour l'équilibrage horizontal des masses.

19. Presse à poinçonner selon l'une des revendications précédentes, dans laquelle la presse à poinçonner est adaptée de telle sorte que les bielles actives (9a, 9b) s'étendent à partir du vilebrequin ou de l'arbre excentrique (1a, 1b) en direction du coulisseau de presse (13), les extrémités des bielles actives (9a, 9b) opposées au vilebrequin ou à l'arbre excentrique (1a, 1b) sont chacune articulées à une extrémité d'un levier unilatéral (10a, 10b), dont l'autre extrémité est montée de manière articulée sur la carcasse (11) de la presse à poinçonner, soit directement, soit par l'intermédiaire d'autres éléments de couplage, et dans lequel une manille de poussée (12a, 12b), qui est reliée au coulisseau de la presse (13), est articulée à chacun des leviers unilatéraux (10a, 10b) dans une zone située entre leurs deux extrémités.
